# FASCICULE DE BREVET EUROPEEN

(11) **EP 2 662 490 B1**
(45) Date de publication et mention de la délivrance du brevet: **22.10.2014**
(21) Numéro de dépôt: 13166658.8
(22) Date de dépôt: 06.05.2013
(51) Int. Cl.: E01C 5/00, E01C 9/00, E01F 8/00, E04F 13/08

(54) **Surface de circulation pour véhicules et piétons**
Verkehrsfläche für Fahrzeuge und Fußgänger
Traffic surface for vehicles and pedestrians

(30) Priorité: 07.05.2012 FR 1254188
(43) Date de publication de la demande: 13.11.2013
(73) Titulaire: Terreal, 92150 Suresnes (FR)
(72) Inventeur: Male, Philippe, 31500 Toulouse (FR); Vincent, Paul, 75004 Paris (FR)
(74) Mandataire: Loyer & Abello

(56) Documents cités:
- BE-A- 538 937
- DE-A1- 2 733 311
- US-A- 2 215 159
- US-A- 2 723 607

## Description

La présente invention concerne une surface de circulation pour véhicules et piétons, qui, tout en permettant une bonne circulation, présente un aspect décoratif très particulier.

Une telle surface de circulation ayant un effet décoratif est décrite dans le brevet US 2,215,159 du 30 avril 1938.

Selon ce brevet, cette surface est constituée par un soubassement usuel sur lequel sont posés des blocs de ciment comportant une surface supérieure convexe et une surface inférieure plane, reliées l'une à l'autre par une partie intermédiaire amincie, l'espace compris entre les parties amincies de deux éléments adjacents étant rempli d'un terreau ou compost dans lequel est planté un végétal décoratif.

Selon ce brevet, les blocs sont disposés à 90° les uns des autres.

Cette disposition présente l'inconvénient de fournir une surface instable du fait que la surface supérieure des blocs est bombée, de sorte que lesdits blocs ont tendance à osciller latéralement lors du passage de véhicules.

Le brevet allemand 27 33 311 du 23 juillet 1977 décrit des moyens de stabilisation de blocs posés côte-à-côte, qui sont constitués de tiges de section circulaire enfoncés dans des évidements circulaires, ce qui ne permet pas d'obtenir une bonne stabilisation verticale.

La présente invention concerne une surface de circulation pour véhicules et piétons constituée d'éléments de construction comportant une surface supérieure et une surface inférieure planes reliées l'une à l'autre par une partie intermédiaire amincie, l'espace compris entre les parties amincies de deux éléments de construction adjacents étant rempli d'un terreau ou compost dans lequel est planté un végétal décoratif, caractérisée par le fait que les éléments de construction sont de forme allongée et sont disposés bout à bout de façon à former des lignes droites parallèles, la surface supérieure des éléments de construction étant plane et des moyens de stabilisation étant disposés de manière à coopérer avec les éléments de construction de deux lignes adjacentes pour améliorer la stabilité verticale et latérale de ceux-ci, les éléments de construction comportant des évidements longitudinaux, les moyens de stabilisation comportant des pièces de fixation intercalées entre les éléments de construction d'une ligne, la pièce de fixation comportant un corps disposé entre les extrémités longitudinales de deux éléments de construction mis bout à bout et portant des tiges ou des ergots étant logées dans les évidements longitudinaux des deux éléments de construction entre lesquels ledit corps est disposé pour maintenir l'alignement des deux éléments de construction les moyens de stabilisation comportant en outre des moyens d'espacement pour maintenir constant l'écartement entre les deux lignes d'éléments de construction adjacentes.

Selon des modes de réalisation, une telle surface de circulation peut comporter une ou plusieurs des caractéristiques suivantes.

Selon un mode de réalisation, l'élément de construction est fabriqué en matériau céramique. En variante, de tels éléments de construction peuvent être fabriqués dans d'autres matériaux, par exemple en ciment ou en béton. Selon des modes de réalisation, l'élément de construction est plein ou comporte des évidements longitudinaux.

Selon des modes de réalisation, la partie intermédiaire rétrécie de l'élément de construction est réalisée par deux dièdres opposés ou par deux éléments cintrés de courbures opposées.

Selon un mode de réalisation, les surfaces inférieure et supérieure sont à une même distance d'une partie de col de l'élément de construction présentant une épaisseur minimale.

Selon un mode de réalisation, la partie inférieure située entre le col et la surface inférieure à une hauteur supérieure à celle de la partie supérieure située entre le col et la surface supérieure.

Selon un mode de réalisation, les éléments de construction comportent des moyens de calage des alignements d'éléments de construction, constitués de trois tiges disposées en triangle, la tige supérieure étant enfilée dans un évidement longitudinal de deux éléments de construction mis bout-à-bout, les deux tiges inférieures étant plaquées latéralement sur les côtés des parties inférieures des éléments de construction.

Selon un mode de réalisation correspondant, les moyens de stabilisation sont constitués par une agrafe comportant deux paires de bras latéraux situés dans un plan perpendiculaire aux alignements, chaque paire de bras prenant appui sur la face latérale d'un élément de construction adjacent.

Selon un mode de réalisation l'agrafe comporte, en plus des deux paires de bras latéraux, deux ergots horizontaux, situés de chaque côté de l'agrafe, ces ergots venant s'enfoncer dans les évidements centraux de deux éléments de construction mis bout-à-bout, lorsque ces éléments ne sont pas pleins, mais comportent des évidements longitudinaux.

Selon un mode de réalisation, les extrémités des bras sont munies de patins dont la forme correspond au profil des surfaces latérales des éléments de construction sur lesquelles lesdits patins prennent appui.

Selon un mode de réalisation, les bras sont incurvés et munis à leur extrémité de moyens d'appui comportant, d'un côté, trois cloisons disposées en U, la base des U étant conformée de façon à correspondre à la courbure des parois latérales des éléments de construction contre lesquelles elles prennent appui ; de l'autre côté une cale d'ancrage.

Selon un mode de réalisation, l'épaisseur desdits bras est comprise entre 3 et 5 mm.

Selon un mode de réalisation, le corps de la pièce de fixation porte en outre des tiges d'espacement disposées de part et d'autre de la ligne d'éléments de constructions et s'étendant parallèlement la ligne d'éléments de constructions. Ainsi, les éléments de construction sont par exemple maintenus dans la position alignée appropriée par trois tiges disposées de façon triangulaire, la tige supérieure étant enfilée dans un évidement pratiqué dans la partie supérieure de l'élément de construction, les deux tiges inférieures étant plaquées sur les côtés de sa partie inférieure.

Selon des modes de réalisation, le corps de la pièce de fixation comporte une plaque en forme de T inversé, une plaque triangulaire ou une paire de barres obliques.

Selon un mode de réalisation, l'invention fournit aussi un élément de construction convenant pour réaliser une surface de circulation pour véhicules et piétons, constitué par un corps solide allongé présentant : une partie inférieure dont la surface longitudinale plane est apte à être posée sur un soubassement usuel ; une partie supérieure dont la surface longitudinale plane est apte à former ladite surface de circulation et une partie intermédiaire de largeur rétrécie entre la surface inférieure et la surface supérieure.

Selon un mode de réalisation, les éléments de construction ont une longueur comprise entre 0,30 m et 1,80 m, une hauteur de 50 à 150 mm, une largeur de 35 à 100 mm, les alignements étant écartés les uns des autres de 15 mm à 20 mm.

Selon un mode de réalisation, l'écartement entre deux alignements adjacents d'éléments de construction est déterminé par un ensemble constitué de deux pièces de fixation adjacentes et un organe de liaison disposé entre les deux pièces de fixation.

Selon un mode de réalisation, l'organe de liaison est une troisième pièce de fixation.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés. Sur ces dessins :
- La figure 1 est une vue en perspective d'un exemple de réalisation de l'élément de construction.
- La figure 2 est une vue en coupe transversale de l'élément de construction de la figure 1.
- La figure 3 est une vue en perspective d'un deuxième exemple de réalisation de l'élément de construction.
- La figure 4 est une vue en coupe transversale de l'élément de construction de la figure 3.
- Les figures 5, 6 et 7 illustrent trois méthodes de calage des éléments de construction pour réaliser des lignes parallèles.
- Les figures 8, 9 et 10 illustrent trois autres méthodes de calage des éléments de construction d'une ligne.
- Les figures 11 à 13 illustrant une agrafe permettant de solidariser les éléments de construction.
- La figure 14 est une vue en plan d'un deuxième mode de réalisation d'une agrafe assurant la liaison longitudinale des éléments de construction ainsi que leur stabilisation latérale.
- La figure 15 est une vue en perspective d'un côté de l'agrafe de la figure 14.
- La figure 16 est une vue en perspective de l'autre côté de l'agrafe de la figure 14.
- La figure 17 est une vue de face de trois lignes d'éléments de construction assemblées par des agrafes selon les figures 14, 15 et 16.
- La figure 18 est une vue de dessus de deux lignes adjacentes d'éléments de construction munies de deux agrafes selon les figures 14 à 17.
- La figure 19 est une vue en perspective correspondant à la figure 18.
- La figure 20 est une vue en plan illustrant trois lignes parallèles d'éléments de construction assemblées par trois agrafes.
- La figure 21 est une vue correspondant aux figures 17, 18, 19 et 20 dans laquelle un organe de liaison est constitué par une pièce de fixation additionnelle.

En se reportant aux figures 1 et 2 on voit que l'élément de construction est constitué par un corps solide allongé 1, présentant : une partie inférieure ayant une surface plane 2, une partie supérieure ayant une surface plane 3, une partie intermédiaire 4 se trouvant entre les parties inférieure et supérieure, cette partie intermédiaire 4 étant rétrécie, c'est-à-dire qu'elle a une largeur moindre que celle des surfaces inférieure 2 et supérieure 3. La partie intermédiaire 4 est réalisée par deux surfaces courbes opposées ; de sorte que sa largeur est moins grande que celle des surfaces 2 et 3 ; elle est donc rétrécie.

Les figures 3 et 4 illustrent de une variante de réalisation selon laquelle la partie rétrécie 4 est constituée de deux dièdres opposés.

Dans les deux exemples représentés, les parties supérieure et inférieure ont une même hauteur de part et d'autre de la partie étroite, mais il est possible qu'elles aient une hauteur différente, la partie inférieure ayant par exemple une hauteur plus grande.

Comme cela est représenté aux figures 1 à 4, les éléments de construction 1 sont des briques creuses de forme allongée de sorte qu'elles comportent des évidements longitudinaux 5.

De préférence, comme cela est représenté aux figures 1 à 4, des évidements longitudinaux 5 sont ménagés, de façon connue en soi. De tels évidements facilitent la cuisson et le séchage de la matière pour une fabrication en céramique ou en terre cuite. Alternativement, les éléments 1 peuvent être pleins.

Les éléments de construction 1 ainsi réalisés sont mis bout-à-bout de façon à constituer des alignements, lesquels sont disposés parallèlement les uns aux autres en étant espacés de 1 à 2,5cm, sur un soubassement de pierres et de sable ; de telle sorte que les faces planes des parties supérieures des éléments 1 constituent une surface sur laquelle peuvent circuler des véhicules ou des piétons. L'espacement entre deux lignes adjacentes doit être suffisamment réduit pour une utilisation piétonne, notamment pour éviter le blocage des roues de fauteuils roulants.

Dans l'espace 6, ménagé entre deux lignes d'éléments 1, est disposé un terreau fertile ou compost 12 dans lequel est planté un végétal 13, un gazon dans l'exemple représenté. On obtient ainsi une surface de circulation pour véhicules et piétons particulièrement originale, qui allie l'utile (circulation) à l'agréable (aspect décoratif).

Pour stabiliser les éléments de construction 1 et assurer un écartement régulier entre les lignes d'éléments 1, on dispose entre eux des dispositifs de calage tels que ceux décrits aux figures 5 à 13.

Les figures 5 et 7 représentent des éléments de construction 1 correspondant aux figures 1 et 2 ; tandis que la figure 6 représente des éléments de construction correspondant aux figures 3 et 4.

On voit sur les figures 5 et 6 que, entre deux lignes adjacentes d'éléments de construction 1 sont disposés des réglettes 20 dont la largeur est égale à l'écartement désiré entre les alignements et la hauteur est sensiblement égale à celle des éléments 1 composant lesdites lignes. La réglette 20 comporte de préférence une partie 11 enfoncée dans le soubassement 10 sur une certaine longueur suffisante pour sa stabilité.

A la figure 7 on voit que les éléments de construction 1 ont une partie inférieure de hauteur plus grande que la partie supérieure. Entre la partie inférieure de deux lignes adjacentes sont disposés des réglettes 21 ayant une même hauteur que la partie inférieure des éléments de construction 1.

Selon une variante de réalisation également illustrée sur la figure 7, des éléments de construction 1 sont coupés verticalement en deux demi-éléments 18 et 19 symétriques, qui sont assemblés au moyen d'une cale parallélépipédique 22 placée dans l'évidement 5 de la partie inférieure 2.

Les figures 8 à 10 représentent trois autres méthodes de calage des alignements d'éléments de construction 1.

Sur ces trois figures, on voit que l'on dispose à l'extrémité d'un élément de construction 1, trois tiges 30, 31 et 32. Ces tiges sont disposées en triangle, la tige supérieure 30 étant enfilée dans l'évidement longitudinal 5 se trouvant dans la partie supérieure de l'élément de construction 1. Les tiges inférieures 31 et 32 sont plaquées latéralement sur les côtés de la partie inférieure 2. Les tiges 31 et 32 assurent la régularité de l'espacement latéral des alignements d'éléments de construction 1 ; tandis que la tige 30 assure le maintien en position alignée desdits éléments de construction 1.

Selon le mode de réalisation de la figure 8, les trois tiges 30, 31 et 32 sont maintenues par une pièce de corps 33 en forme de T inversé. Selon le mode de réalisation de la figure 9, les trois tiges sont fixées aux trois angles d'une pièce de corps triangulaire 34. Selon le mode de réalisation de la figure10, les trois tiges 31, 31 et 32 sont assemblées par deux barres obliques 35.

Les figures 11 à 13 illustrent un dispositif d'agrafage 58 qui remplit six fonctions, à savoir : alignement en bout-à-bout des éléments de construction 1 d'une ligne ; joint de dilatation entre deux éléments 1 d'une ligne ; détermination de l'espace séparant deux lignes d'éléments 1 ; effet anti-soulèvement desdits éléments de construction 1 ; anti-rotation, c'est-à-dire stabilité verticale desdits éléments de construction 1 ; simplicité et rapidité de pose.

La figure 11 représente l'agrafe 58 : elle comporte deux ergots centraux 50/51 et deux paires de bras latéraux 52/53 d'un côté et 54/55 de l'autre situés dans un plan perpendiculaire aux alignements ; les bras supérieurs 52 et 54, horizontaux, étant munis à leur extrémité d'un patin incurvé 56, dont la courbure correspond à celle du milieu de la partie intermédiaire incurvée 4 ; les bras inférieurs, obliques, 53 et 55 étant munis à leur extrémité d'un patin 57 épousant la forme angulaire de la jonction entre la partie inférieure 2 de l'élément de construction 1 et la partie intermédiaire 4.

Les ergots 50, 51 sont cruciformes de façon à se bloquer dans les angles des évidements 5 qui sont de section rectangulaire.

Sur les figures 12 et 13 on voit que les ergots centraux 50/51 sont enfoncés dans les évidements 5 qui se trouvent au milieu de deux éléments de construction 1 mis bout-à-bout. Cela assure l'alignement des éléments de construction. De plus l'agrafe constitue un joint de dilatation.

Les bras latéraux déterminent l'espace séparant deux alignements ; ils en assurent la stabilité verticale et, en solidarisant les alignements les uns aux autres, ils empêchent tout soulèvement.

L'agrafe 58 ainsi constituée est réalisée en un matériau d'une épaisseur comprise entre 3 et 5mm, ayant une certaine élasticité : du feuillard métallique de faible épaisseur ou de la matière plastique et les tétons 50/51 sont enfoncés à force dans les évidements 5 ce qui rigidifie l'alignement des éléments de construction 1.

La figure 13 illustre la façon dont un agrafe 58 est fixée dans l'évidemment 5 d'un élément 1 et prend appui sur deux autres éléments 1 situés de chaque côté.

Les figures 14 à 20 illustrent un deuxième mode de réalisation de l'agrafe 58 des figures 11 à 13.

De façon analogue, l'agrafe 68 comporte deux ergots centraux 60,61 de section cruciforme et deux paires de bras latéraux 62, 63, d'un côté, et 64, 65, de l'autre, situés dans un plan perpendiculaire aux ergots 60, 61.

Ces quatre bras ont une forme incurvée de façon à présenter une certaine élasticité.

De même que les quatre bras de l'agrafe 58 sont munis à leur extrémité de patins 56 et 57 destinés à prendre appui contre les parois latérales des deux éléments de construction 1, qui sont situés de chaque côté de l'élément 1 portant l'agrafe 68, les quatre bras 62, 63, 64 et 65 sont munis à leur extrémité de moyens d'appui 66 ; les bras inférieurs 63 et 65 sont munis à leur extrémité de moyens d'appui 67.

Ces moyens d'appui ont une forme particulière. Ils comportent trois cloisons 70, 71 et 72 pour les moyens d'appui 66 et 73, 74, 75 pour les moyens d'appui 67, qui sont disposés en U.

La cloison médiane 71 des moyens d'appui 66 et la cloison 74 des moyens d'appui 67 sont inclinées de façon à correspondre à la courbure des parois latérales des éléments de construction 1 contre lesquelles elles vont prendre appui, comme cela est représenté à la figure 17.

En outre, chaque bras 62, 63, 64 et 65 est muni du côté opposé aux moyens d'appui 66 et 67, d'une cale 80, la position de ces cales 80 étant déterminée de façon que ces cales viennent en appui les uns contre les autres quand les agrafes 68 sont mises en place.

La figure 18 représente un élément de construction d'une ligne d'éléments la et deux éléments de construction d'une ligne adjacente 1b.

On voit que les deux agrafes 68a et 68b, celle 68a qui est en bout de la et celle 68b qui est entre deux éléments de la ligne adjacente 1b sont en position inversée, ce qui permet aux cales 80 des deux agrafes 68a et 68b de venir s'ancrer l'une contre l'autre, ce qui empêche que les deux lignes 1a et 1b s'écartent l'une de l'autre.

Pour que cet ancrage des cales 80 soit possible, il faut que les extrémités des bras 62, 63, 64 et 65 soient latéralement décalées par rapport au plan de l'agrafe 68, comme cela est représenté.

La figure 20 représente trois éléments de construction 1a, 1b et 1c de trois lignes adjacentes d'éléments de construction 1.

On voit que d'une ligne à l'autre les agrafes 68a, 68b, 68c sont en position inversée de sorte que les cales 80a et 80b d'une part, et 80c et 80d, d'autre part, viennent s'ancrer l'une contre l'autre.

A titre d'exemple non limitatif les éléments de construction 1 ont une longueur comprise entre 0,30 m et 1,80 m et une hauteur comprise entre 50 et 150 mm, une largeur comprise entre 35 et 100 mm, les alignements sont écartés les uns des autres de 15 à 20mm. Selon un mode de réalisation préféré, la largeur de l'espace intermédiaire recevant le compost ne dépasse pas 28,75 mm.

Dans les exemples représentés aux figures 12, 13, 17 à 20, la distance séparant deux alignements d'éléments de construction 1 est déterminée par la longueur du bras d'une agrafe, par exemple comprise entre 15 à 20 mm. Un mode de réalisation permettant d'augmenter cette distance est représenté à la figure 21.

Sur cette figure, on voit qu'entre deux agrafes 68 on a disposé une agrafe supplémentaire 68', ce qui a pour effet que l'écart entre deux alignements d'éléments de construction 1 est augmenté de la largeur de l'agrafe 68'.

Il est à noter que l'on peut, à volonté, modifier la largeur de l'espace séparant deux alignements en disposant entre deux agrafes 68 non pas une agrafe 68' identique aux agrafes 68' mais tout organe de liaison de largeur voulue.

De même, on peut disposer entre deux agrafes 68 des organes de liaison ayant des dimensions qui diffèrent d'un alignement à l'autre, de sorte que l'on obtient des bandes végétales ayant des largeurs différentes.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » pour un élément n'exclut pas, sauf mention contraire, la présence d'une pluralité de tels éléments.

Dans les revendications, tout signe de référence entre parenthèses ne saurait être interprété comme une limitation de la revendication.

## Revendications

1. Surface de circulation pour véhicules et piétons, constituée par un soubassement usuel (10) de pierres et de sable sur lequel sont posés des éléments de construction (1) comportant : une surface supérieure (3) et une surface inférieure plane (2) reliées l'une à l'autre par une partie intermédiaire amincie (4), l'espace (6) compris entre les parties amincies (4) de deux lignes adjacentes étant rempli d'un terreau ou compost dans lequel est planté un végétal décoratif (13), **caractérisée par le fait que** lesdits éléments de construction (1) sont de forme allongée et disposés bout-à-bout en lignes parallèles adjacentes, la surface supérieure (3) de l'élément de construction est plane et qu'une ligne comporte plusieurs éléments de construction mis bout à bout, des moyens de stabilisation étant disposés de manière à coopérer avec les éléments de construction (1) de deux lignes adjacentes pour améliorer la stabilité de ceux-ci, les éléments de construction (1) comportant des évidements longitudinaux (5), les moyens de stabilisation comportant des pièces de fixation (30, 58, 68) intercalées entre les éléments de construction (1) d'une ligne, la pièce de fixation (30, 58, 68) comportant un corps disposé entre les extrémités longitudinales des deux éléments de construction (1) mis bout à bout et portant des tiges (30) ou des ergots (50, 51, 60, 61) étant logées dans les évidements longitudinaux (5) des deux éléments de construction (1) entre lesquels ledit corps est disposé pour maintenir l'alignement des deux éléments de construction (1), les moyens de stabilisation comportant en outre des moyens d'espacement (20, 21, 31, 32, 52, 53, 54, 55, 62, 63, 64, 65) pour maintenir constant l'écartement entre les deux lignes d'éléments de construction (1)adjacentes.

2. Surface de circulation selon la revendication 1, dans laquelle la pièce de fixation (58, 68) comporte en outre au moins une paire de bras (52/53 ; 54/55 ; 62/63 ; 64/65) faisant saillie de part et d'autre du corps perpendiculairement à la ligne d'éléments de construction, chaque bras de ladite paire (52/53 ; 54/55 ; 62/63 ; 64/65) prenant appui sur un élément de construction (1) d'une ligne adjacente.

3. Surface de circulation selon la revendication 2, dans laquelle les extrémités des bras (52/53 ; 54/55) de la pièce de fixation (58) sont munies de patins (56, 57) dont la forme correspond au profil des surfaces latérales des éléments de construction (1) sur lesquelles lesdits patins prennent appui.

4. Surface de circulation selon la revendication 2, dans laquelle les bras latéraux (62/63), d'un côté, (64/65) de l'autre, de la pièce de fixation (68) ont une forme incurvée et sont munis à leurs extrémités de moyens d'appui (66, 67) destinés à prendre appui contre les parois latérales de deux éléments de construction (1) situés de chaque côté de l'élément de construction (1) qui porte la pièce de fixation (68), ces moyens d'appui (66, 67) comportant trois cloisons (70, 71, 72) disposées en U, la cloison médiane (71) étant incurvée de façon à correspondre à la courbure des parois latérales des éléments de construction (1) contre lesquelles lesdites cloisons médianes (71) prennent appui.

5. Surface de circulation selon la revendication 4, dans laquelle chaque bras (62, 63, 64, 65) est muni, du côté opposé aux moyens d'appui (66, 67), d'une cale (80) la position des cales (80) des bras étant déterminée de façon que ces cales (80) viennent en appui les unes contre les autres quand les pièces de fixation ou agrafes (68) sont mises en place.

6. Surface de circulation selon la revendication 5, dans laquelle les extrémités des bras (62, 63, 64, 65) sont décalées par rapport au plan de la pièce de fixation ou agrafe (68), ces dernières étant en position inversée afin que les cales (80) puissent s'ancrer l'une contre l'autre.

7. Surface de circulation selon la revendication 1, dans laquelle le corps de la pièce de fixation (30) porte en outre des tiges d'espacement disposées de part et d'autre de la ligne d'éléments de constructions (1) et s'étendant parallèlement la ligne d'éléments de constructions (1).

8. Surface de circulation selon la revendication 1, **caractérisée en ce que** l'élément de construction (1) est fabriqué en matériau céramique.

9. Surface de circulation selon la revendication 6, **caractérisée par le fait que** les moyens de stabilisation comportent des réglettes (20) dont la largeur est égale à l'écartement désiré entre les lignes et qui sont enfoncées verticalement dans le soubassement, lesdites réglettes (20) faisant saillie par rapport au soubassement sur une hauteur inférieure ou égale à celle des éléments de construction (1) composant lesdites lignes.

10. Surface de circulation selon l'une des revendications 1 à 9, dans laquelle un élément de construction (1) comporte deux demi-éléments symétriques séparés verticalement, chaque demi-élément comportant un évidement (5), une cale parallélépipédique (22) étant emboîtée dans lesdits évidements pour lier les deux demi-éléments.

11. Surface de circulation selon l'une des revendications 1 à 10, dans laquelle les éléments de construction (1) ont une longueur comprise entre 0,30 m et 1,80 m, une hauteur comprise entre 50 et 150 mm, une largeur comprise entre 35 et 100 mm, les alignements étant écartés les uns des autres de 15 mm à 20 mm.

12. Surface de circulation selon l'une des revendications 1 à 10, dans laquelle l'écartement entre deux alignements adjacents d'éléments de construction (1) est déterminé par un ensemble constitué de deux pièces de fixation (58, 68) adjacentes et un organe de liaison disposé entre les deux pièces de fixation.

13. Surface de circulation selon la revendication 12, dans laquelle l'organe de liaison est une troisième pièce de fixation (68').

## Patentansprüche

1. Verkehrsfläche für Fahrzeuge und Fußgänger, bestehend aus einem herkömmlichen Unterbau (10) aus Steinen und Sand, auf dem Bauelemente (1) liegen, umfassend: Eine obere Fläche (3) und eine ebene untere Fläche (2), welche durch einen verjüngten Zwischenabschnitt (4) miteinander verbunden sind, wobei der Raum (6) zwischen den verjüngten Abschnitten (4) zweier benachbarter Reihen mit Blumen- oder Komposterde gefüllt ist, in der eine dekorative Pflanze (13) gepflanzt ist, **dadurch gekennzeichnet, dass** die Bauelemente (1) eine langgezogene Form aufweisen und aneinander in parallelen benachbarten Reihen angeordnet sind, die obere Fläche (3) des Bauelementes eben ist und eine Reihe mehrere aneinandergefügte Bauelemente umfasst, wobei Stabilisierungsmittel so angeordnet sind, dass sie mit den Bauelementen (1) zweier benachbarter Reihen zusammenwirken, um deren Stabilität zu verbessern, wobei die Bauelemente (1) längliche Aussparungen (5) aufweisen, wobei die Stabilisierungsmittel Befestigungsteile (30, 58, 68) umfassen, welche zwischen den Bauelementen (1) einer Reihe gestellt sind, wobei das Befestigungsteil (30, 58, 68) einen Körper umfasst, welcher zwischen den Längsenden der beiden aneinandergefügten Bauelemente (1) angeordnet ist und Stangen (30) oder Stifte (50, 51, 60, 61) trägt, welche in den länglichen Aussparungen (5) beider Bauelemente (1) untergebracht sind, zwischen denen der Körper angeordnet ist, um die Aneinanderreihung beider Bauelemente (1) aufrechtzuerhalten, wobei die Stabilisierungsmittel weiterhin Abstandsmittel (20, 21, 31, 32, 52, 53, 54, 55, 62, 63, 64, 65) umfassen, um den Abstand zwischen beiden benachbarten Reihen von Bauelementen (1) konstant zu halten.

2. Verkehrsfläche gemäß Anspruch 1, wobei das Befestigungsteil (58, 68) weiterhin mindestens ein Paar Arme (52/53; 54/55; 62/63; 64/65) umfasst, welches beiderseits des Körpers senkrecht zu der Reihe von Bauelementen vorsteht, wobei jedes Arm des Paares (52/53; 54/55; 62/63; 64/65) sich auf ein Bauelement (1) einer benachbarten Reihe stützt.

3. Verkehrsfläche gemäß Anspruch 2, wobei die Armenden (52/53; 54/55) des Befestigungsteils (58) mit Kufen (56, 57) versehen sind, deren Form dem Seitenflächenprofil der Bauelemente (1) entspricht, auf die sich die Kufen stützen.

4. Verkehrsfläche gemäß Anspruch 2, wobei die Seitenarme (62/63) auf der einen und der anderen Seite (64/65) des Befestigungsteils (68) eine Kurvenform aufweisen und an deren Enden mit Stützmitteln (66, 67) versehen sind, welche zum Stützen auf die Seitenflächen von zwei Bauelementen (1) bestimmt sind, welche beidseitig des Bauelementes (1) angeordnet sind, welches das Befestigungsteil (68) trägt, wobei diese Stützmittel (66, 67) drei in U-Form angeordnete Wände (70, 71, 72) aufweisen, wobei die Mittelwand (71) so gebogen ist, dass sie der Kurve der Seitenwände der Bauelemente (1) entspricht, auf die sich die Mittelwände (71) stützen.

5. Verkehrsfläche gemäß Anspruch 4, wobei jeder Arm (62, 63, 64, 65) gegenüberliegend der Stützmittel (66, 67) mit einem Abstandshalter (80) versehen ist, wobei die Lage der Abstandshalter (80) der Arme so bestimmt ist, dass diese Abstandshalter (80) sich gegenseitig abstützen, wenn die Befestigungsteile oder Klammern (68) angebracht werden.

6. Verkehrsfläche gemäß Anspruch 5, wobei die Armenden (62, 63, 64, 65) gegenüber der Lage des Befestigungsteils oder der Klammer (68) versetzt sind, wobei diese sich in umgekehrter Stellung befinden, so dass die Abstandshalter (80) sich ineinander verankern können.

7. Verkehrsfläche gemäß Anspruch 1, wobei der Körper des Befestigungsteils (30) zudem Abstandsstifte trägt, welche beiderseits der Reihe von Bauelementen (1) angeordnet sind und sich parallel zu der Reihe von Bauelementen (1) erstrecken.

8. Verkehrsfläche gemäß Anspruch 1, **dadurch gekennzeichnet, dass** das Bauelement (1) aus Keramikwerkstoff hergestellt ist.

9. Verkehrsfläche gemäß Anspruch 6, **dadurch gekennzeichnet, dass** die Stabilisierungsmittel Leisten (20) umfassen, deren Breite dem zwischen den Reihen gewünschten Abstand entspricht, und welche im Unterbau senkrecht eingedrückt sind, wobei diese Leisten (20) gegenüber dem Unterbau mit einer Höhe vorstehen, welche kleiner als oder gleich der Höhe der Bauelemente (1) ist, welche diese Reihen bilden.

10. Verkehrsfläche gemäß einem der Ansprüche 1 bis 9, wobei ein Bauelement (1) zwei symmetrische senkrecht getrennte Halbelemente umfasst, wobei jedes Halbelement eine Aussparung (5) aufweist, wobei ein quaderförmiger Abstandshalter (22) in den Aussparungen eingefügt ist, um beide Halbelemente zu verbinden.

11. Verkehrsfläche gemäß einem der Ansprüche 1 bis 10, wobei die Bauelemente (1) eine Länge zwischen 0,30 m und 1,80 m, eine Höhe zwischen 50 und 150 mm und eine Breite zwischen 35 und 100 mm aufweisen, wobei die Reihen um 15 mm bis 20 mm voneinander beabstandet sind.

12. Verkehrsfläche gemäß einem der Ansprüche 1 bis 10, wobei der Abstand zwischen zwei benachbarten Reihen von Bauelementen (1) durch eine Anordnung von zwei benachbarten Befestigungsteilen (58, 68) und ein Verbindungsteil bestimmt ist, welches zwischen beiden Befestigungsteilen angebracht ist.

13. Verkehrsfläche gemäß Anspruch 12, wobei das Verbindungsteil ein drittes Befestigungsteil (68') ist.

## Claims

1. A pavement for vehicles and pedestrians, formed by a conventional foundation (10) of stones and sand on which there are placed construction elements (1) having: an upper surface (3) and a flat lower surface (2) which are connected together by a narrowed intermediate part (4), the space (6) between the narrowed parts (4) of two adjacent lines being filled with soil or compost in which a decorative plant (13) is planted, wherein said construction elements (1) have an elongate shape and are arranged end-to-end in adjacent parallel lines, the upper surface (3) of the construction element is flat, and wherein a line has a plurality of construction elements placed end-to-end, stabilizing means being arranged so as to cooperate with the construction elements (1) of two adjacent lines in order to improve the stability of the latter, the construction elements (1) having longitudinal recesses (5), the stabilizing means having securing pieces (30, 58, 68) interposed between the construction elements (1) of a line, the securing piece (30, 58, 68) having a body which is arranged between the longitudinal ends of the two construction elements (1) placed end-to-end and carries rods (30) or protuberances (50, 51, 60, 61) housed in the longitudinal recesses (5) in the two construction elements (1) between which said body is arranged so as to maintain the alignment of the two construction elements (1), the stabilizing means having spacing means (20, 21, 31, 32, 52, 53, 54, 55, 62, 63, 64, 65) for keeping the spacing between the two adjacent lines of construction elements (1) constant.

2. The pavement as claimed in claim 1, wherein the securing piece (58, 68) also has at least one pair of arms (52/53 ; 54/55 ; 62/63 ; 64/65) that project on either side of the body perpendicularly to the line of construction elements, each arm of said pair (52/53 ; 54/55 ; 62/63 ; 64/65) bearing against a construction element (1) of an adjacent line.

3. The pavement as claimed in claim 2, wherein the ends of the arms (52/53 ; 54/55) of the securing piece (58) are provided with feet (56, 57), the shape of which corresponds to the profile of the lateral surfaces of the construction elements (1) against which said feet bear.

4. The pavement as claimed in claim 2, wherein the lateral arms (62/63), on one side, (64/65) on the other side of the securing piece (68) have a curved shape and are provided at their ends with bearing means (66, 67) intended to bear against the sidewalls of two construction elements (1) located on each side of the construction element (1) which carries the securing piece (68), these bearing means (66, 67) having three walls (70, 71, 72) arranged in a U-shape, the middle wall (71) being curved so as to correspond to the curvature of the sidewalls of the construction elements (1) against which said middle walls (71) bear.

5. The pavement as claimed in claim 4, wherein each arm (62, 63, 64, 65) is provided, on the opposite side to the bearing means (66, 67), with a wedge (80), the position of the wedges (80) of the arms being determined such that these wedges (80) bear against one another when the securing pieces or fasteners (68) are fitted.

6. The pavement as claimed in claim 5, wherein the ends of the arms (62, 63, 64, 65) are offset with respect to the plane of the securing piece or fastener (68), the latter being in an inverted position such that the wedges (80) can be anchored against one another.

7. The pavement as claimed in claim 1, wherein the body of the securing piece (30) also carries spacing rods that are arranged on either side of the line of construction elements (1) and extend parallel to the line of construction elements (1).

8. The pavement as claimed in claim 1, wherein the construction element (1) is produced from ceramic material.

9. The pavement as claimed in claim 6, wherein the stabilizing means have strips (20), the width of which is the same as the desired spacing between the lines and which are sunk vertically into the foundation, said strips (20) projecting from the foundation to a height less than or equal to that of the construction elements (1) of which said lines are made.

10. The pavement as claimed in one of claims 1 to 9, wherein a construction element (1) has two vertically separated symmetrical half-elements, each half-element having a recess (5), a parallelepipedal block (22) being slotted into said recesses in order to connect the two half-elements.

11. The pavement as claimed in one of claims 1 to 10, wherein the construction elements (1) have a length of between 0.30 m and 1.80 m, a height of between 50 and 150 mm, a width of between 35 and 100 mm, the alignments being spaced apart from one another by 15 mm to 20 mm.

12. The pavement as claimed in one of claims 1 to 10, wherein the spacing between two adjacent alignments of construction elements (1) is determined by an assembly consisting of two adjacent securing pieces (58, 68) and a connecting member arranged between the two securing pieces.

13. The pavement as claimed in claim 12, wherein the connecting member is a third securing piece (68').
